# EUROPÄISCHE PATENTANMELDUNG

(11) **EP 4 338 974 A1**
(43) Veröffentlichungstag der Anmeldung: **20.03.2024**
(21) Anmeldenummer: 23195928.9
(22) Anmeldetag: 07.09.2023
(51) Int. Cl.: B43L 23/08

(54) **VORRICHTUNG ZUM ANSPITZEN WENIGSTENS EINES STIFTS**

(30) Priorität: 13.09.2022 DE 102022123367
(71) Anmelder: EISEN GmbH, 91081 Baiersdorf (DE)
(72) Erfinder: Eisen, Stephan, 91083 Baiersdorf (DE)
(74) Vertreter: Hafner & Kohl PartmbB

(57) **Zusammenfassung**

Vorrichtung (10) zum Anspitzen wenigstens eines Stifts, umfassend:
- eine Gehäuseeinrichtung (20), welche ein Gehäusevolumen (21) begrenzt,
- eine Spitzereinheit (30), welche einen Grundkörper (31) umfasst, welcher wenigstens einen eine Spitzkanalachse (A) definierenden Spitzkanal (SK) für einen anzuspitzenden Stift begrenzt, und
- eine Halterungseinrichtung (40) zur lösbaren Halterung der Spitzereinheit (30) an oder in der Gehäuseeinrichtung (20), wobei die Halterungseinrichtung (40) aufweist:
-- wenigstens ein Halterungseinrichtungselement (41), welches in eine erste Ausrichtung und/oder Position, in welcher es eine auf die Spitzereinheit (30) wirkende Halterungskraft auf die Spitzereinheit (30) ausübt, und in eine zweite Ausrichtung und/oder Position, in welcher es keine auf die Spitzereinheit (30) wirkende Halterungskraft auf die Spitzereinheit (30) ausübt, überführbar ist,
-- wenigstens ein mit dem wenigstens einen Halterungseinrichtungselement (41) gekoppeltes, nutzerseitig betätigbares Betätigungselement (43), über welches das wenigstens eine Halterungseinrichtungselement (41) in die zweite Ausrichtung und/oder Position überführbar ist.

## Beschreibung

Die Erfindung betrifft eine Vorrichtung zum Anspitzen wenigstens eines Stifts, umfassend eine Gehäuseeinrichtung, welche ein Gehäusevolumen begrenzt, und eine zumindest abschnittsweise, gegebenenfalls vollständig, in dem Gehäusevolumen anordenbare oder angeordnete Spitzereinheit, wobei die Spitzereinheit einen Grundkörper umfasst, welcher wenigstens einen eine Spitzkanalachse definierenden Spitzkanal für einen anzuspitzenden Stift begrenzt.

Entsprechende Vorrichtungen zum Anspitzen wenigstens eines Stifts sind aus dem Stand der Technik in einer Vielzahl an unterschiedlichen Ausführungsformen dem Grunde nach bekannt und typischerweise derart konfiguriert, dass die für den eigentlichen Anspitzvorgang dienende Funktionskomponente, d. h. die Spitzereinheit, in einem Gehäusevolumen einer Gehäuseeinrichtung angeordnet ist, weshalb entsprechende Vorrichtung regelmäßig auch als "Dosenspitzer" bezeichnet werden.

Angesichts der Bestrebungen, entsprechende Vorrichtungen nachhaltiger zu gestalten, besteht ein Bedarf nach neuartig konzipierten Vorrichtungen, welche es ermöglichen, etwa im Falle von Verschleiß der Spitzereinheit, auf einfache und praktikable Weise nicht die komplette Vorrichtung zu entsorgen, sondern nur die Spitzereinheit auszutauschen.

Hierfür liegen bis dato keine konstruktiven Prinzipien vor, welche im Hinblick auf die Handhabung der Vorrichtung im Rahmen des Austauschs der Spitzereinheit als auch im Hinblick auf die erforderliche Fertigungstechnik, zufriedenstellend sind.

Der Erfindung liegt die Aufgabe zugrunde, eine demgegenüber verbesserte Vorrichtung zum Anspitzen wenigstens eines Stifts anzugeben.

Die Aufgabe wird durch eine Vorrichtung zum Anspitzen gemäß dem unabhängigen Anspruch 1 gelöst. Die hierzu abhängigen Ansprüche betreffen mögliche Ausführungsformen der Vorrichtung gemäß dem unabhängigen Anspruch 1.

Ein erster Aspekt der Erfindung betrifft eine Vorrichtung zum Anspitzen wenigstens eines Stifts. Die hierin beschriebene Vorrichtung ist sonach im Allgemeinen zum Anspitzen wenigstens eines Stifts eingerichtet.

Die Vorrichtung umfasst eine, gegebenenfalls kurz auch als Gehäuse bezeichenbare Gehäuseeinrichtung. Die Gehäuseeinrichtung begrenzt ein Gehäusevolumen. Die Gehäuseeinrichtung kann ein- oder mehrteilig ausgeführt sein. Die Gehäuseeinrichtung kann sonach ein oder mehrere Gehäuseteile bzw. -wandungen umfassen, welche das Gehäusevolumen begrenzen. Konkret kann die Gehäuseeinrichtung z. B. eine oder mehrere Bodenwandungen und eine oder mehrere Seitenwandungen aufweisen, welche das Gehäusevolumen begrenzen. In dem bzw. innerhalb des Gehäusevolumens kann wenigstens eine Spitzereinheit der Vorrichtung angeordnet oder ausgebildet sein; das Gehäusevolumen kann sonach zumindest teilweise durch die wenigstens eine Spitzereinheit beansprucht werden. Das nicht durch die wenigstens eine Spitzereinheit beanspruchte und somit freie Gehäusevolumen kann zur Aufnahme von bei einem Anspitzvorgang eines Stifts entstehendem Abtragsmaterial eingerichtet sein. Das Gehäusevolumen kann sonach sowohl zur zumindest abschnittsweisen Aufnahme wenigstens einer Spitzereinheit als auch zur Aufnahme von bei einem Anspitzvorgang eines Stifts entstehenden Abtragsmaterialien bzw. Spitzabfällen eingerichtet sein. Das Gehäusevolumen kann insoweit auch einen Aufnahmeraum zur zumindest abschnittsweisen Aufnahme wenigstens einer Spitzereinheit als auch zur Aufnahme von bei einem Spitzvorgang entstehenden Abtragsmaterialien bzw. Spitzabfällen bilden.

Wie erwähnt, kann die Gehäuseeinrichtung eine oder mehrere Bodenwandungen und eine oder mehrere Seitenwandungen aufweisen, welche das Gehäusevolumen begrenzen. Die Gehäuseeinrichtung kann sonach einseitig offen konfiguriert sein; die einseitig offene Konfiguration der Gehäuseeinrichtung kann z. B. daraus resultieren, dass gegenüber den ein oder mehreren Bodenwandungen keine das Gehäusevolumen (oberseitig) verschließende Deckenwandung angeordnet oder ausgebildet ist. Die Gehäuseeinrichtung kann jedoch wenigstens ein Deckelteil umfassen, welches mit den übrigen Wandungen, insbesondere beschädigungs- bzw. zerstörungsfrei lösbar, verbindbar oder verbunden ist, um den offenen Bereich der Gehäuseeinrichtung abzudecken.

Das wenigstens eine Deckelteil kann wenigstens eine plattenartige bzw. -förmige Wandung aufweisen. Das wenigstens eine Deckelteil kann, insbesondere im Bereich einer entsprechenden plattenartigen bzw. -förmigen Wandung, mit wenigstens einer Aufnahmeöffnung sein, welche eine Aufnahme der wenigstens einen Spitzereinheit ermöglicht. Die wenigstens eine Aufnahmeöffnung kann insbesondere eingerichtet sein, die wenigstens eine Spitzereinheit im Bereich einer Wandung der Spitzereinheit aufzunehmen, in welcher Wandung der Spitzereinheit wenigstens eine Einführöffnung für einen in den wenigstens einen Spitzkanal der Spitzereinheit einzuführenden Stift ausgebildet ist.

Neben der wenigstens einen plattenartigen bzw. -förmigen Wandung kann das wenigstens eine Deckelteil wenigstens eine weitere winklig relativ zu der wenigstens einen plattenartigen bzw. -förmigen Wandung ausgerichtete Seitenwandung aufweisen. Das wenigstens eine Deckelteil kann in einer Schnittansicht betrachtet, sonach eine U-förmige Grundform aufweisen. Die wenigstens eine Seitenwandung kann einen, z. B. form- und/oder kraftschlüssig wirkenden, Verbindungsabschnitt aufweisen, über welchen das wenigstens eine Deckelteil, z. B. form- und/oder kraftschlüssig, jedoch typischerweise (beschädigungs- bzw. zerstörungsfrei) lösbar mit übrigen Wandungen der Gehäuseeinrichtung verbindbar ist.

Die geometrische Grundform der Gehäuseeinrichtung kann grundsätzlich beliebig gewählt sein. Beispielsweise kann die Gehäuseeinrichtung eine zylindrische oder zylinderartige Grundform, eine prismatische oder prismenartige Grundform oder eine vieleckige, z. B. eine dreieckige, fünfeckige, etc., Grundform aufweisen.

Die Vorrichtung umfasst wenigstens eine Spitzereinheit. Die Spitzereinheit kann, jedenfalls im Montagezustand der Vorrichtung, zumindest abschnittsweise, gegebenenfalls vollständig, in dem Gehäusevolumen der Gehäuseeinrichtung angeordnet oder ausgebildet sein. Die Spitzereinheit umfasst einen Grundkörper. Der Grundkörper begrenzt bzw. definiert wenigstens einen eine Spitzkanalachse definierenden Spitzkanal für einen anzuspitzenden Stift. Der Grundkörper umfasst typischerweise eine oder mehrere Wandungen, welche die Raumform des Grundkörpers begrenzen bzw. definieren, und eine oder mehrere Wandungen, welche den wenigstens einen Spitzkanal der Spitzereinheit begrenzen bzw. definieren. Der wenigstens eine Spitzkanal kann sich ausgehend von einer Einführöffnung für einen in diesen einzuführenden Stift in Richtung eines dieser Einführöffnung gegenüber liegenden Endes konisch verjüngend ausgebildet sein. Der wenigstens eine Spitzkanal kann sonach eine konus- oder trichterartig verlaufende Geometrie aufweisen. Die Spitzkanalachse kann sich parallel oder winklig relativ zu einer die Raumform des Grundkörpers begrenzenden bzw. definierenden Wandung des Grundkörpers erstreckend angeordnet oder ausgebildet sein.

Die wenigstens eine Spitzereinheit weist typischerweise wenigstens ein dem wenigstens einen Spitzkanal zugeordnetes, insbesondere klingen- oder schneidenförmiges, Spitzelement auf, sodass ein bezüglich der wenigstens einen Spitzkanalachse axial in den wenigstens einen Spitzkanal eingeführter Stift durch Drehen um die wenigstens eine Spitzkanalachse vermittels des wenigstens einen Spitzelements angespitzt bzw. angeformt werden kann. Wie erwähnt, können die bei einem entsprechenden Spitzvorgang entstehenden Spitzabfälle in dem Gehäusevolumen der Gehäuseeinrichtung aufgenommen werden.

Die, wie sich aus den vorstehenden Ausführungen ergibt, typischerweise als Dosenspitzer konfigurierte Vorrichtung kann auch als "Doppel- oder Mehrfachspitzer" ausgeführt sein. Bei einer Ausführung als Doppel- oder Mehrfachspitzer kann die Vorrichtung mehrere Spitzereinheiten umfassen, welche, wie beschrieben, in dem Gehäusevolumen der Gehäuseeinrichtung angeordnet oder ausgebildet sein können. Die Spitzereinheiten können sich z. B. dahin unterscheiden, dass mit diesen unterschiedliche Stifte, d. h. insbesondere unterschiedlich dimensionierte Stifte, anspitzbar sind. Konkret können sich die Spitzereinheiten z. B. in der geometrischen Ausgestaltung, d. h. z. B. dem konus- oder trichterartigen Verlauf, jeweiliger Spitzkanäle und/oder Einführöffnungen und/oder in einem oder mehreren die Spitzeigenschaften jeweiliger Spitzelemente beeinflussenden Parametern, d. h. z. B. der Anordnung, dem Anschliff, dem Material, etc. der Spitzelemente, unterscheiden.

Aus den vorstehenden Erläuterungen ergibt sich, dass die, gegebenenfalls auch kurz als Spitzer bezeichenbare Vorrichtung z. B. zum Anspitzen eines Mal-, Schreib- oder Zeichenstifts eingerichtet sein kann. In diesem Fall kann die Spitzereinheit wenigstens ein an ein dem Grundkörper angeordnetes oder ausgebildetes, zum Anspitzen eines Mal-, Schreib- oder Zeichenstifts konfiguriertes, insbesondere messerartiges bzw. - förmiges, Spitzelement aufweisen. Ein entsprechendes Spitzelement kann aus einem, gegebenenfalls geschliffenen, Metall, insbesondere einem Stahl, ausgeführt sein. Alternativ kann die Vorrichtung z. B. zum Anspitzen eines Kosmetikstifts, wie z. B. eines Kajal- oder Lippenstifts, eingerichtet sein. In diesem Fall kann die Spitzereinheit wenigstens ein an dem Grundkörper angeordnetes oder ausgebildetes, zum Anspitzen eines Kosmetikstifts konfiguriertes, insbesondere messerartiges bzw. -förmiges, Spitzelement aufweisen. Ein entsprechendes Spitzelement kann aus einem, gegebenenfalls geschliffenen, Metall, insbesondere einem Stahl, oder aus einem Kunststoff, insbesondere einem thermoplastischen Kunststoff, ausgeführt sein.

Die Vorrichtung umfasst weiterhin eine Halterungseinrichtung zur (beschädigungs- bzw. zerstörungsfreien) lösbaren Halterung der Spitzereinheit. Die Halterungseinrichtung ist zur (beschädigungs- bzw. zerstörungsfreien) lösbaren Halterung der Spitzereinheit an oder in der Gehäuseeinrichtung eingerichtet. Insbesondere ist die Halterungseinrichtung zur (beschädigungs- bzw. zerstörungsfreien) lösbaren Halterung der Spitzereinheit an oder in dem wenigstens einen Deckelteil der Gehäuseeinrichtung eingerichtet. Eine vermittels der Halterungseinrichtung in lösbar gehalterte Spitzereinheit kann sonach, etwa zum Zwecke des Austauschs, der Reinigung, etc., bedarfsweise von der Gehäuseeinrichtung, insbesondere dem Deckelteil, gelöst und damit demontiert werden. Sofern die Halterungseinrichtung zur (beschädigungs- bzw. zerstörungsfreien) lösbaren Halterung der Spitzereinheit an oder in dem wenigstens einen Deckelteil der Gehäuseeinrichtung eingerichtet ist, kann ein Lösen bzw. eine Demontage der Spitzereinheit möglich sein, wann das wenigstens eine Deckelteil seinerseits von den übrigen Wandungen der Gehäuseeinrichtung getrennt ist. Gleichermaßen kann die oder eine andere Spitzereinheit nach einem entsprechenden Lösen bzw. einer entsprechenden Demontage (wieder) an oder in der Gehäuseeinrichtung bzw. dem wenigstens einen Deckelteil montiert und vermittels der Halterungseinrichtung gehaltert werden. Sonach ist durch Aufheben der vermittels der Halterungseinrichtung realisierten Halterung ein Lösen bzw. ein Demontieren einer Spitzereinheit von der Gehäuseeinrichtung und durch Herstellen der vermittels der Halterungseinrichtung realisierten Halterung ein Montieren bzw. Wiedermontieren einer oder der, gegebenenfalls gereinigten, Spitzereinheit an oder in der Gehäuseeinrichtung ermöglicht.

Die Halterungseinrichtung ist zumindest durch die nachfolgend beschriebenen Bestandteile gebildet bzw. weist zumindest die nachfolgend beschriebenen Bestandteile auf:
Die Halterungseinrichtung weist wenigstens ein Halterungseinrichtungselement auf. Das wenigstens eine Halterungseinrichtung ist in eine, gegebenenfalls auch als Halterungsstellung bezeichenbare, erste Ausrichtung und/oder Position, in welcher es eine auf die, insbesondere in dem Gehäusevolumen angeordnete, Spitzereinheit wirkende Halterungskraft auf die Spitzereinheit ausübt, und in eine, gegebenenfalls auch als Lösestellung bezeichenbare, zweite Ausrichtung und/oder Position, in welcher es keine auf die, insbesondere in dem Gehäusevolumen angeordnete, Spitzereinheit wirkende Halterungskraft auf die Spitzereinheit ausübt, überführbar. Die in der ersten Ausrichtung und/oder Position auf die Spitzereinheit wirkende Halterungskraft ermöglicht sonach eine unverlierbare Anordnung der Spitzereinheit an oder in der Gehäuseeinrichtung; die in der ersten Ausrichtung und/oder Position auf die Spitzereinheit wirkende Halterungskraft verhindert sonach die Möglichkeit eines unerwünschten Entnehmens bzw. eines unerwünschten Lösens der Spitzereinheit von der Gehäuseeinrichtung. Entsprechend kann eine Spitzereinheit in der zweiten Ausrichtung und/oder Position von der Gehäuseeinrichtung gelöst und gegebenenfalls aus dieser entnommen werden, als keine oder zumindest eine im Vergleich deutlich reduzierte Halterungskraft auf die Spitzereinheit ausgeübt ist bzw. wird.

Um es in die erste und/oder zweite Ausrichtung und/oder Position überführen zu können, ist das wenigstens eine Halterungseinrichtungselement typischerweise zumindest abschnittsweise, gegebenenfalls vollständig, in wenigstens einem Bewegungsfreiheitsgrad, bei welchem es sich, wie sich im Weiteren ergibt, insbesondere um einen Biege- oder Schwenkbewegungsfreiheitsgrad handelt, auslenkbar bzw. bewegbar gelagert, worauf weiter unten näher eingegangen wird. Um es in die zweite Ausrichtung und/oder Position auszulenken bzw. zu bewegen, wird das wenigstens eine Halterungseinrichtungselement, d. h. insbesondere zumindest ein im Weiteren näher erläuterter Wirkabschnitt des wenigstens einen Halterungseinrichtungselements, typischerweise von dem Grundkörper der Spitzereinheit weg bewegt. Mithin vergrößert sich der Abstand zwischen dem wenigstens einen Halterungseinrichtungselement, d. h. insbesondere derWirkabschnitt des wenigstens einen Halterungseinrichtungselements, und dem Grundkörper der Spitzereinheit bei einem Bewegen des wenigstens einen Halterungseinrichtungselements in die zweite Ausrichtung und/oder Position. Demnach kann bereits während des Überführens, jedoch zumindest dann, wenn der Wirkabschnitt des wenigstens einen Halterungseinrichtungselements in die zweite Ausrichtung und/oder Position überführt ist, kein mechanischer Kontakt zwischen dem Wirkabschnitt des wenigstens einen Halterungseinrichtungselements und dem Grundkörper der Spitzereinheit bestehen. Der Grundkörper der Spitzereinheit wird bei einem Überführen des wenigstens einen Halterungseinrichtungselements in die zweite Ausrichtung und/oder Position typischerweise nicht bewegt; es werden sonach bei einem Überführen des wenigstens einen Halterungseinrichtungselements in die zweite Ausrichtung und/oder Position über das wenigstens eine Halterungseinrichtungselement auch keine Kräfte auf den Grundkörper der Spitzereinheit ausgeübt, sodass die Spitzereinheit, jedenfalls was über das wenigstens eine Halterungseinrichtungselement respektive den Wirkabschnitt des wenigstens einen Halterungseinrichtungselements auf die Spitzereinheit ausgeübte Kräfte angeht, bei einem Überführen des wenigstens einen Halterungseinrichtungselements in die zweite Ausrichtung und/oder Position kraftfrei ist bzw. bleibt.

Ferner weist die Halterungseinrichtung typischerweise wenigstens ein mit dem wenigstens einen Halterungseinrichtungselement gekoppeltes, nutzerseitig betätigbares Betätigungselement auf, über welches das wenigstens eine Halterungseinrichtungselement in die zweite Ausrichtung und/oder Position überführbar ist.

Das wenigstens eine Betätigungselement kann z. B. als ein Betätigungsabschnitt des wenigstens einen Halterungseinrichtungselements ausgebildet sein, welcher von einem Nutzer der Vorrichtung zum Überführen des wenigstens einen Halterungseinrichtungselements, insbesondere ausgehend von der typischerweise eine Grundausrichtung und/oder -position darstellenden ersten Ausrichtung und/oder Position, in die zweite Ausrichtung und/oder Position zu betätigen ist. Das wenigstens eine Betätigungselement kann als Betätigungsabschnitt des wenigstens einen Halterungseinrichtungselements ausgebildet sein, welcher sich etwa durch eine andere Raumerstreckung und/oder Raumform von übrigen Abschnitten des wenigstens einen Halterungseinrichtungselements unterscheidet. Alternativ oder ergänzend kann sich das wenigstens eine Betätigungselement durch ein anderes Material und/oder eine andere Materialstruktur von übrigen Abschnitten des wenigstens einen Halterungseinrichtungselements unterscheiden.

An dieser Stelle sei allgemein angemerkt, dass die Halterungseinrichtung, wie auch die übrigen Bestandteile der Vorrichtung, aus einem thermoplastischen Kunststoffmaterial, insbesondere einem spritzgießfähigen thermoplastischen Kunststoffmaterial, gebildet sein können.

Die hierin beschriebene Vorrichtung beinhaltet damit aufgrund einer in einer Minimalkonfiguration nur durch wenigstens ein Halterungseinrichtungselement gebildeten Halterungseinrichtung ein praktikables, zuverlässiges sowie gleichermaßen fertigungstechnisch vergleichsweise einfach realisierbares Prinzip zur bedarfsweise lösbaren Halterung und damit austauschbaren Anordnung wenigstens einer Spitzereinheit an oder in einer Gehäuseeinrichtung, welches sich aufgrund des gesonderten Betätigungselements auf einfache und intuitive Weise handhaben lässt.

Die über das wenigstens eine in die erste Ausrichtung und/oder Position überführte Halterungseinrichtungselement auf die Spitzereinheit ausübbare Halterungskraft kann eine oder mehrere Kraftkomponenten bzw. Kraftwirkrichtungen aufweisen. Zweckmäßig weist die die über das wenigstens eine in die erste Ausrichtung und/oder Position überführte Halterungseinrichtungselement auf die Spitzereinheit ausübbare Halterungskraft zumindest eine in Richtung der wenigstens einen Spitzkanalachse wirkende Kraftkomponente auf. Derart kann Spitzvorgangskräften entgegengewirkt werden, welche bei einem Spitzvorgang auf die Spitzereinheit wirken; bei diesen Spitzvorgangskräften handelt es sich typischerweise um in Richtung der wenigstens einen Spitzkanalachse gerichtete Kräfte. Dadurch, dass die Halterungskraft entsprechenden Spitzvorgangskräften entgegenwirkt, ist es nicht möglich, dass die Spitzereinheit durch die bei einem Spitzvorgang entstehenden bzw. wirkenden Spitzvorgangskräfte aus dem Gehäusevolumen der Gehäuseeinrichtung oder (weiter) in das Gehäusevolumen der Gehäuseeinrichtung bewegt wird.

Je nach konkreter geometrisch-konstruktiver Ausführung des wenigstens einen Halterungseinrichtungselements kann die in der ersten Ausrichtung und/oder Position durch das wenigstens eine Halterungseinrichtungselement auf die Spitzereinheit ausgeübte Halterungskraft zusätzlich zumindest eine winklig, insbesondere rechtwinklig, zu der wenigstens einen Spitzkanalachse ausgerichtete Kraftkomponente aufweisen. Derart kann die über das in die erste Ausrichtung und/oder Position überführte wenigstens eine Halterungseinrichtungselement realisierte Halterung der Spitzereinheit an oder in der Gehäuseeinrichtung gegebenenfalls verbessert werden.

Die zum Überführen des wenigstens einen Halterungseinrichtungselements, insbesondere ausgehend von der ersten Ausrichtung und/oder Position, in die zweite Ausrichtung und/oder Position erforderliche Überführungskraft kann eine von der in Richtung der wenigstens einen Spitzkanalachse wirkenden Kraftkomponente der Halterungskraft verschiedene Kraftkomponente bzw. Kraftwirkrichtung aufweisen. Die zum Überführen des wenigstens einen Halterungseinrichtungselements in die zweite Ausrichtung und/oder Position erforderliche Überführungskraft kann konkret z. B. eine winklig, insbesondere rechtwinklig, zu der wenigstens einen Spitzkanalachse gerichtete Kraftkomponente bzw. Kraftwirkrichtung aufweisen. Durch die Anordnung und Konfiguration des wenigstens einen Halterungseinrichtungselements derart, dass die in der ersten Ausrichtung und/oder Position auf die Spitzereinheit wirkende Halterungskraft bzw. entsprechende Kraftkomponenten dieser unterschiedlich zu den zum Überführen des wenigstens einen Halterungseinrichtungselements in die zweite Ausrichtung und/oder Position erforderliche Überführungskraft bzw. entsprechende Kraftkomponenten dieser ist/sind, ist die Praktikabilität und Handhabung der Vorrichtung weiter verbessert, als ein unerwünschtes Aufheben bzw. Lösen der Halterung der Spitzereinheit im Grundei ausgeschlossen ist.

Grundsätzlich unabhängig von entsprechenden Kraftkomponenten bzw. Kraftwirkrichtungen in der ersten Ausrichtung und/oder Position kann das wenigstens eine Halterungseinrichtungselement in der ersten Ausrichtung und/oder Position formschlüssig mit dem Grundkörper der Spitzereinheit zusammenwirken. In der ersten Ausrichtung und/oder Position des wenigstens einen Halterungseinrichtungselements kann sonach ein Formschluss gegeben sein, durch welchen die Halterungskraft auf die Spitzereinheit ausgeübt ist bzw. wird. Wie erwähnt, umfasst der Grundkörper der Spitzereinheit typischerweise eine oder mehrere Wandungen, welche die Raumform bzw. äußere Gestalt des Grundkörpers der Spitzereinheit begrenzen bzw. definieren, und eine oder mehrere Wandungen, welche den wenigstens einen Spitzkanal der Spitzereinheit begrenzen bzw. definieren; bei entsprechenden Wandungen kann es sich sonach um freiliegende Außenwandungen und/oder um innerhalb jeweiliger freiliegender Außenwandungen angeordnete oder ausgebildete Innenwandungen handeln. Unter einem formschlüssigen Zusammenwirken ist sonach insbesondere zu verstehen, dass das wenigstens eine Halterungseinrichtungselement, insbesondere über wenigstens einen formschlüssig wirkenden Wirkabschnitt (dieser Wirkabschnitt wurde oben bereits allgemein angedeutet), formschlüssig an wenigstens einer entsprechenden Wandung des Grundkörpers der Spitzereinheit angreift, wenigstens eine entsprechende Wandung des Grundkörpers der Spitzereinheit formschlüssig hintergreift und/oder wenigstens eine entsprechende Wandung des Grundkörpers der Spitzereinheit formschlüssig umgreift. In einer beispielhaften Konfiguration greift das wenigstens eine Halterungseinrichtungselement, d. h. insbesondere dessen Wirkabschnitt, an einer Wandung des Grundkörpers der Spitzereinheit, welche einem konisch verjüngten freien Ende des wenigstens einen Spitzkanals zugewandt ist- eine entsprechende Wandung kann als eine stirnseitige Wandung des Grundkörpers der Spitzereinheit erachtet werden - an, umgreift diese oder hintergreift diese. Derart ist in zweckmäßiger Weise die beschriebene Möglichkeit gegeben, in der ersten Ausrichtung und/oder Position des wenigstens einen Halterungseinrichtungselements in Richtung der wenigstens einen Spitzkanalachse wirkende Spitzvorgangskräfte aufzunehmen.

Das wenigstens eine Halterungseinrichtungselement kann einen Basisabschnitt und, wie bereits angedeutet, wenigstens einen an diesem angeordneten oder ausgebildeten Wirkabschnitt aufweisen. Der Basisabschnitt beinhaltet typischerweise ein oder mehrere Anbindungspunkte, über welchen das wenigstens eine Halterungseinrichtungselement an der Gehäuseeinrichtung angebunden ist. Der wenigstens eine Wirkabschnitt kann eingerichtet sein, in der ersten Ausrichtung und/oder Position formschlüssig mit dem Grundkörper der Spitzereinheit zusammenzuwirken. Der wenigstens eine Wirkabschnitt kann sonach in geometrisch-konstruktiver Hinsicht mit einer in der ersten Ausrichtung und/oder Position formschlüssig mit dem Grundkörper der Spitzereinheit zusammenwirkenden Formgebung bzw. Konturierung ausgebildet sein. Der wenigstens eine Wirkabschnitt kann sonach formschlüssig wirken und damit gegebenenfalls auch als Formschlussabschnitt bezeichnet bzw. erachtet werden.

Der wenigstens eine Wirkabschnitt kann konkret z. B. durch eine Ausnehmung und/oder durch einen Vorsprung gebildet sein bzw. eine solche umfassen. Die konkrete geometrisch-konstruktive Konfiguration der jeweiligen Ausnehmung bzw. des jeweiligen Vorsprungs, d. h. im Allgemeinen des wenigstens einen Wirkabschnitts, ist dabei typischerweise im Hinblick auf die geometrisch-konstruktive Konfiguration der jeweiligen Wandung des Grundkörpers der Spitzereinheit gewählt, mit welcher der wenigstens eine Wirkabschnitt in der ersten Ausrichtung und/oder Position des wenigstens einen Halterungseinrichtungselements formschlüssig zusammenwirkt. Der wenigstens eine Wirkabschnitt hat sonach typischerweise eine andere Querschnittsgeometrie als der Basisabschnitt des wenigstens einen Halterungseinrichtungselements und kann insofern von dem Basisabschnitt abgegrenzt bzw. unterschieden werden.

Hinsichtlich seiner Ausrichtung kann sich der Basisabschnitt in der ersten Ausrichtung und/oder Position des wenigstens einen Halterungseinrichtungselements (im Wesentlichen) parallel zu einer horizontalen bzw. vertikalen Raumachse erstrecken. Insbesondere kann sich der Basisabschnitt in der ersten Ausrichtung und/oder Position des wenigstens einen Halterungseinrichtungselements (im Wesentlichen) parallel zu einer Grundebene der Spitzereinheit erstrecken; die Grundebene der Spitzereinheit kann als die Ebene verstanden werden, welche einer das wenigstens eine Spitzelement aufnehmenden Ebene gegenüber liegt.

An dieser Stelle ist allgemein zu ergänzen, dass der Grundkörper der Spitzereinheit so konfiguriert sein kann, dass die wenigstens eine Spitzkanalachse nicht parallel, sondern um einen bestimmten Neigungswinkel geneigt relativ zu der Grundebene der Spitzereinheit ausgerichtet ist. Durch eine entsprechende geneigte Anordnung der wenigstens einen Spitzkanalachse können entsprechende Spitzvorgangskräfte besser in das in die erste Ausrichtung und/oder Position überführte wenigstens eine Halterungseinrichtungselement eingeleitet und von diesem aufgenommen werden. Zwischen dem Basisabschnitt des wenigstens einen in die erste Ausrichtung und/oder Position überführten Halterungseinrichtungselements und der wenigstens einen Spitzkanalachse kann sonach ein spitzer Winkel gegeben sein; konkret kann ein entsprechender Winkel z. B. in einem Bereich zwischen 0,5° und 45°, weiter insbesondere in einem Bereich zwischen 0,5° und 30°, weiter insbesondere in einem Bereich zwischen 0,5° und 15°, weiter insbesondere in einem Bereich zwischen 0,5° und 10°, weiter insbesondere in einem Bereich zwischen 0,5° und 5°, liegen.

Der wenigstens eine Wirkabschnitt kann, insbesondere im Bereich eines freien Endes des Basisabschnitts, winklig, insbesondere rechtwinklig, insbesondere in Richtung der wenigstens einen Spitzkanalachse von dem Basisabschnitt abragen. Der wenigstens eine Wirkabschnitt kann sonach allgemein als ein von dem Basisabschnitt, insbesondere im Bereich dessen freien Endes, abragender Abschnitt ausgebildet sein.

Das Betätigungselement kann, insbesondere im Bereich eines freien Endes, an dem Basisabschnitt oder an dem Wirkabschnitt angeordnet oder ausgebildet sein. Eine Anordnung an oder im Bereich eines freien Endes des Basisabschnitts und insbesondere des Wirkabschnitts ermöglicht eine gute Einleitung von von einem Nutzer zum Überführen des wenigstens einen Halterungseinrichtungselements in die zweite Ausrichtung und/oder Position aufzubringenden Kräften.

Aus dem Vorstehenden ergibt sich allgemein, dass das wenigstens eine Halterungseinrichtungselement wenigstens ein freies Ende aufweisen kann; eine Konfiguration des wenigstens einen Halterungseinrichtungselements mit einem freien Ende kann fertigungstechnische Vorteile mit sich bringen, etwa weil das wenigstens eine Halterungseinrichtungselement einfacher aus einem Formwerkzeug entformt werden kann.

Es wurde bereits weiter oben angedeutet, dass das wenigstens eine Halterungseinrichtungselement in wenigstens einem Biege- oder Schwenkbewegungsfreiheitsgrad auslenkbar bzw. bewegbar gelagert sein kann, wobei es durch Auslenkungen bzw. Bewegungen in dem wenigstens einen Biege- oder Schwenkbewegungsfreiheitsgrad in die erste Ausrichtung und/oder Position und/oder in die zweite Ausrichtung und/oder Position überführbar ist. Bei der Biege- oder Schwenkachse, um welche das wenigstens eine Halterungseinrichtungselement in dem wenigstens einen Biege- oder Schwenkbewegungsfreiheitsgrad auslenkbar bzw. bewegbar gelagert ist, handelt es sich typischerweise um eine winklig, d. h. insbesondere (im Wesentlichen) rechtwinklig, zu der wenigstens einen Spitzkanalachse ausgerichtete Achse. Die Schwenkachse kann insbesondere parallel zu einer Grundfläche der Gehäuseeinrichtung, insbesondere zu einer Grundfläche der erwähnten plattenartigen bzw. -förmigen Wandung des wenigstens einen Deckelteils, ausgerichtet sein.

Ausgehend von einer in einem entsprechenden Biege- oder Schwenkbewegungsfreiheitsgrad bewegbar gelagerten Konfiguration des wenigstens einen Halterungseinrichtungselements, sind insbesondere und damit nicht abschließend zwei Ausführungsformen denkbar:
In einer ersten beispielhaften Ausführungsform kann das wenigstens eine Halterungseinrichtungselement als Biege- oder Schwenkhebel ausgebildet sein, wobei es im Bereich eines Endes biegbar oder schwenkbar an einer Wandung der Gehäuseeinrichtung, insbesondere einer Wandung des wenigstens einen Deckelteils oder einer mit dem wenigstens einen Deckelteil verbindbaren oder verbundenen Adaptereinrichtung, angeordnet oder ausgebildet ist. Die Anbindung des wenigstens einen Halterungseinrichtungselements an die Gehäuseeinrichtung, d. h. insbesondere an das wenigstens eine Deckelteil oder eine entsprechende Adaptereinrichtung, erfolgt in dieser Ausführungsform typischerweise über ein dem wenigstens einen Wirkabschnitt abgewandtes Ende des Basisabschnitts. An oder im Bereich dieses Endes des Basisabschnitts können sonach ein oder mehrere Anbindungspunkte gegeben sein, über welche der Basisabschnitt an die Gehäuseeinrichtung, d. h. insbesondere an das wenigstens eine Deckelteil oder eine entsprechende Adaptereinrichtung, angebunden ist. Entsprechende Anbindungspunkte können gleichermaßen die Biege- oder Schwenkachse definieren, um welche das wenigstens eine Halterungseinrichtungselement biegbar oder schwenkbar ist. Eine entsprechende Anbindung kann z. B. durch eine einstückige Ausbildung des Basisabschnitts und der Gehäuseeinrichtung, insbesondere des wenigstens einen Deckelteils oder einer entsprechenden Adaptereinrichtung, erfolgen.

In einer zweiten beispielhaften Ausführungsform kann das wenigstens eine Halterungseinrichtungselement als Schwenkplatte oder -wippe ausgebildet sein, wobei es in einem von einem freien Ende beabstandeten Bereich biegbar oder schwenkbar an einer Wandung der Gehäuseeinrichtung angeordnet oder ausgebildet ist. Die Anbindung des wenigstens einen Halterungseinrichtungselements an die Gehäuseeinrichtung, d. h. insbesondere an das wenigstens eine Deckelteil, erfolgt in dieser Ausführungsform typischerweise über ein einen zwischen zwei Enden des wenigstens einen Halterungseinrichtungselements liegenden Bereich des Basisabschnitts. In diesem Bereich des Basisabschnitts, welcher z. B. mittig bezüglich der Längserstreckung des Basisabschnitts angeordnet oder ausgebildet sein kann, können sonach ein oder mehrere Anbindungspunkte gegeben sein, über welche der Basisabschnitt an die Gehäuseeinrichtung, d. h. insbesondere an das wenigstens eine Deckelteil, angebunden ist. Entsprechende Anbindungspunkte können gleichermaßen die Schwenkachse definieren, um welche das wenigstens eine Halterungseinrichtungselement biegbar oder schwenkbar ist. Eine entsprechende Anbindung kann z. B. durch eine einstückige Ausbildung des Basisabschnitts und der Gehäuseeinrichtung, d. h. insbesondere des wenigstens einen Deckelteils, erfolgen.

Die Halterungseinrichtung kann in allen Ausführungsformen wenigstens eine Halterungswandung aufweisen, welche eine Anlage- oder Anschlagfläche für den (bestimmungsgemäß) in ein hierfür seitens der Gehäuseeinrichtung, d. h. insbesondere des Deckelteils, vorgesehenes Aufnahmevolumen eingesetzten Grundkörper der Spitzereinheit bildet. Sofern die Halterungseinrichtung mehrere Halterungswandungen aufweist, können diese den bestimmungsgemäß in das Aufnahme eingesetzten Grundkörper der Spitzereinheit zumindest abschnittsweise käfigartig bzw. -förmig umgeben, sodass der Grundkörper der Spitzereinheit im bestimmungsgemäß in das Aufnahmevolumen eingesetzten Zustand mit mehreren Anlage- oder Anschlagflächen kontaktiert und entsprechend in mehreren Raumrichtungen abgestützt sein kann. Entsprechende Halterungswandungen sind typischerweise nicht auslenkbar und stellen sonach aufgrund ihrer Anlage- bzw. Anschlagfunktion, insbesondere im Vergleich zu dem wenigstens einen Halterungseinrichtungselement, anders funktionalisierte Bestandteile der Halterungseinrichtung dar.

Hinsichtlich der Anordnung und Ausrichtung der wenigstens einen Halterungswandung sind unterschiedliche Ausführungsformen denkbar. Beispielsweise kann sich die wenigstens eine Halterungswandung mit einer Haupterstreckungsebene (im Wesentlichen) parallel zu einer horizontalen bzw. vertikalen Raumachse erstrecken. Insbesondere kann sich die wenigstens eine Halterungswandung mit einer Haupterstreckungsebene (im Wesentlichen) parallel zu einer Grundebene der Spitzereinheit erstrecken; die Grundebene der Spitzereinheit kann, wie erwähnt, als die Ebene des Grundkörpers der Spitzereinheit verstanden werden, welche einer das wenigstens eine Spitzelement aufnehmenden Ebene gegenüber liegt. Alternativ oder ergänzend kann sich die wenigstens oder wenigstens eine weitere Halterungswandung entlang einer sich winklig, insbesondere rechtwinklig, zu der wenigstens einen Spitzkanalachse erstreckenden Wandung des Grundkörpers erstreckend angeordnet oder ausgebildet sein. Eine entsprechende Halterungswandung kann als Stützwand gegenüber entsprechenden Spitzvorgangskräften dienen und gegebenenfalls als ebensolche bezeichnet bzw. erachtet werden.

In einer Konfiguration mit mehreren Halterungswandungen kann wenigstens eine erste Halterungswandung vorgesehen sein, welche sich entlang einer sich (im Wesentlichen) parallel zu der wenigstens einen Spitzkanalachse erstreckenden Wandung des Grundkörpers der Spitzereinheit erstreckend angeordnet oder ausgebildet ist, und wenigstens eine zweite Halterungswandung vorgesehen sein, welche sich entlang einer sich winklig, insbesondere rechtwinklig, zu der wenigstens einen Spitzkanalachse erstreckenden Wandung des Grundkörpers der Spitzereinheit erstreckend angeordnet oder ausgebildet ist. Derart kann die erwähnte käfigartige bzw. -förmige Konfiguration realisiert sein.

Hinsichtlich der Montagerichtung bzw. Demontagerichtung der Spitzereinheit, die Demontage der Spitzereinheit ist, wie beschrieben, im Allgemeinen bei in die zweite Ausrichtung und/oder Position überführtem Halterungseinrichtungselement und im Besonderen, wenn das wenigstens eine Halterungseinrichtungselement an dem wenigstens einen Deckelteil angeordnet oder ausgebildet ist, nach vorherigem Lösen des wenigstens einen Deckelteils von den übrigen Wandungen der Gehäuseeinrichtung ohne Weiteres möglich, sind verschiedene Varianten denkbar, welche nachfolgend kurz erläutert werden sollen.

Wie erwähnt, kann der wenigstens eine Spitzkanalachse eine konus- oder trichterartig verlaufende Geometrie aufweisen. Insbesondere kann sich der wenigstens eine Spitzkanal ausgehend von einer Einführöffnung für einen Stift in Richtung eines dieser Einführöffnung gegenüber liegenden Endes konisch oder trichterartig verjüngen.

Die Spitzereinheit kann sich bei in die zweite Ausrichtung und/oder Position überführtem Halterungseinrichtungselement in Richtung des sich konisch bzw. trichterartig verjüngenden Endes des wenigstens einen Spitzkanals oder in einer hierzu entgegengesetzten Richtung aus dem Gehäusevolumen der Gehäuseeinrichtung bewegen lassen. Die Halterungseinrichtung und damit im Allgemeinen die Vorrichtung kann sonach so konfiguriert sein, dass die Demontagerichtung der Spitzereinheit in Richtung des sich konisch bzw. trichterartig verjüngenden Endes des wenigstens einen Spitzkanals ist; in dieser Variante ist die Montagerichtung der Spitzereinheit in der hierzu entgegengesetzten Richtung. Alternativ kann die Halterungseinrichtung und damit im Allgemeinen die Vorrichtung so konfiguriert sein, dass die Montagerichtung der Spitzereinheit in Richtung des sich konisch bzw. trichterartig verjüngenden Endes des wenigstens einen Spitzkanals ist; in dieser Variante ist die Demontagerichtung der Spitzereinheit in der hierzu entgegengesetzten Richtung. Aus den unterschiedlichen Montage- bzw. Demontagemöglichkeiten bzw. -richtungen ergibt sich, dass sich die Halterungseinrichtung in verschiedenartig konfigurierte Gehäuseeinrichtungen integrieren lässt, als die Montage- bzw. Demontagerichtung der Spitzereinheit entsprechend angepasst bzw. ausgewählt sein bzw. werden kann.

Ein zweiter Aspekt der Erfindung betrifft eine Halterungseinrichtung zur lösbaren Halterung einer Spitzereinheit an oder in einer Gehäuseeinrichtung, insbesondere an oder in einem Deckelteil einer entsprechenden Gehäuseeinrichtung, einer Vorrichtung gemäß dem ersten Aspekt der Erfindung. Die Halterungseinrichtung weist zumindest auf: wenigstens ein Halterungseinrichtungselement, welches in eine erste Ausrichtung und/oder Position, in welcher es eine auf eine Spitzereinheit wirkende Halterungskraft auf die Spitzereinheit ausübt, und in eine zweite Ausrichtung und/oder Position, in welcher es keine auf die Spitzereinheit wirkende Halterungskraft ausübt, überführbar ist, und wenigstens ein mit dem wenigstens einen Halterungseinrichtungselement gekoppeltes, nutzerseitig betätigbares Betätigungselement, über welches das Halterungseinrichtungselement in die zweite Ausrichtung und/oder Position überführbar ist.

Sämtliche Ausführungen im Zusammenhang mit der Vorrichtung gemäß dem ersten Aspekt der Erfindung gelten analog für die Halterungseinrichtung gemäß dem zweiten Aspekt der Erfindung.

Die Erfindung ist nachfolgend unter Bezugnahme auf die in den Figuren dargestellten Ausführungsbeispiele nochmals erläutert. Dabei zeigen:
Fig. 1 - 4 Prinzipdarstellungen einer Vorrichtung zum Anspitzen wenigstens eines Stifts gemäß einem ersten Ausführungsbeispiel;
Fig. 5 - 9 Prinzipdarstellungen einer Vorrichtung zum Anspitzen wenigstens eines Stifts gemäß einem zweiten Ausführungsbeispiel; und
Fig. 10 - 13 Prinzipdarstellungen einer Vorrichtung zum Anspitzen wenigstens eines Stifts gemäß einem dritten Ausführungsbeispiel.

Die Fig. 1 - 4 zeigen Prinzipdarstellungen einer Vorrichtung 10 zum Anspitzen wenigstens eines Stifts gemäß einem Ausführungsbeispiel, wobei Fig. 1 eine perspektivische Ansicht der Vorrichtung 10 mit von übrigen Wandungen einer Gehäuseeinrichtung 20 der Vorrichtung 10 abgenommenen bzw. gelöstem Deckelteil 24, Fig. 2 eine perspektivische Ansicht des Deckelteils 24 und die Fig. 3, 4 jeweils geschnittene Ansichten des Deckelteils 24 zeigen. Die in den Fig. 1 - 4 gezeigte Vorrichtung 10 ist sonach im Allgemeinen zum Anspitzen wenigstens eines Stifts eingerichtet.

Die Vorrichtung 10 umfasst eine, gegebenenfalls kurz auch als Gehäuse bezeichenbare Gehäuseeinrichtung 20, welche ein Gehäusevolumen 21 begrenzt. Die Gehäuseeinrichtung 20 ist in dem Ausführungsbeispiel beispielhaft mehrteilig ausgeführt und umfasst daher mehrere Gehäuseteile bzw. -wandungen, welche das Gehäusevolumen 21 begrenzen. Konkret umfasst die Gehäuseeinrichtung 20 in dem Ausführungsbeispiel ein eine Bodenwandung 22 bildendes Bodenteil, mehrere Seitenwandungen 23 bildende Seitenteile und ein das durch das Bodenteil und die Seitenteile begrenzte Volumen im Montagezustand der Vorrichtung 10, z. B. durch eine form- und/oder kraftschlüssig wirkende Steckverbindung, oberseitig abschließendes Deckelteil 24. Das Deckelteil 24 kann mit einer Aufnahmeöffnung 24.1 und einem Aufnahmevolumen ausgebildet sein, was eine Aufnahme einer Spitzereinheit 30 ermöglicht. Die Abmessungen und Formgebung der Aufnahmeöffnung 24.1 sind so gewählt, dass diese ein Einsetzen und Entnehmen einer Spitzereinheit 30 der Vorrichtung 10 ermöglichen.

Wie erwähnt, handelt es sich bei der gezeigten Konfiguration der Gehäuseeinrichtung 20 um eine beispielhafte Konfiguration; die Gehäuseeinrichtung 20 könnte in geometrisch-konstruktiver Hinsicht auch anders konfiguriert sein.

Aus den Fig. ergibt sich zudem, dass im Montagezustand der Vorrichtung 10, in welchem das Deckelteil 24, z. B. über die die erwähnte Steckverbindung realisierende korrespondierende Verbindungsabschnitte, ordnungsgemäß mit den übrigen Wandungen 22, 23 der Gehäuseeinrichtung 20 verbunden ist, die bereits erwähnte Spitzereinheit 30 in dem bzw. innerhalb des Gehäusevolumens 21 angeordnet oder ausgebildet sein bzw. werden kann; das Gehäusevolumen 21 ist im Montagezustand der Vorrichtung 10 sonach zumindest teilweise durch die Spitzereinheit 30 beansprucht. Das nicht durch die Spitzereinheit 30 beanspruchte und somit freie Gehäusevolumen 21 ist zur Aufnahme von bei einem Anspitzvorgang eines Stifts entstehendem Abtragsmaterial eingerichtet. Das Gehäusevolumen 21 ist sonach sowohl zur zumindest abschnittsweisen Aufnahme der Spitzereinheit 30 als auch zur Aufnahme von bei einem Anspitzvorgang eines Stifts entstehenden Abtragsmaterialien bzw. Spitzabfällen eingerichtet. Das Gehäusevolumen 21 kann insoweit auch einen Aufnahmeraum zur Aufnahme einer Spitzereinheit 30 als auch zur Aufnahme von bei einem Spitzvorgang entstehenden Abtragsmaterialien bzw. Spitzabfällen bilden.

Die in dem Ausführungsbeispiel rein beispielhaft als Doppelspitzer konfigurierte Spitzereinheit 30 umfasst einen Grundkörper 31, welcher zwei jeweils eine Spitzkanalachse A definierende Spitzkanäle SK begrenzt bzw. definiert. Die Raumform des Grundkörpers 31 ist typischerweise durch eine oder mehrere Wandungen begrenzt bzw. definiert. Gleichermaßen sind die Spitzkanäle SK durch ein oder mehrere Wandungen begrenzt bzw. definiert. Ersichtlich sind die Spitzkanäle SK sich ausgehend von einer in Fig. 1 erkennbaren Einführöffnung 32 für einen in den jeweiligen Spitzkanal SK einzuführenden Stift in Richtung eines dieser Einführöffnung gegenüber liegenden Endes konisch verjüngend ausgebildet. Die Spitzkanäle SK weisen sonach eine konus- oder trichterartig verlaufende Geometrie auf. Die Spitzkanalachsen A können sich parallel oder winklig relativ zu einer die Raumform des Grundkörpers 31 begrenzenden bzw. definierenden Wandung des Grundkörpers 31 erstreckend angeordnet oder ausgebildet sein.

Die Spitzereinheit 30 weist jeweilige einem jeweiligen Spitzkanal SK zugeordnete, insbesondere klingen- oder schneidenförmige, Spitzelemente 33 auf, sodass ein bezüglich der jeweiligen Spitzkanalachse A axial in den jeweiligen Spitzkanal SK eingeführter Stift durch Drehen um die Spitzkanalachse A bzw. um seine Längsachse vermittels des jeweiligen Spitzelements 33 angespitzt bzw. angeformt werden kann. Wie erwähnt, können die bei einem entsprechenden Spitzvorgang entstehenden Spitzabfälle in dem Gehäusevolumen 21 der Gehäuseeinrichtung 20 aufgenommen werden.

Die, gegebenenfalls auch kurz als Spitzer bezeichenbare Vorrichtung 10 kann z. B. zum Anspitzen eines Mal-, Schreib- oder Zeichenstifts oder zum Anspitzen eines Kosmetikstifts, wie z. B. eines Kajal- oder Lippenstifts, eingerichtet sein. Je nach konkreter Anwendung kann insbesondere die geometrisch-konstruktive und/oder materialmäßige Konfiguration der Spitzereinheit 30 variieren.

Die Vorrichtung 10 umfasst weiterhin eine Halterungseinrichtung 40, die zur (beschädigungs- bzw. zerstörungsfreien) lösbaren Halterung der Spitzereinheit 30 an oder in der Gehäuseeinrichtung 20 eingerichtet ist. Konkret ist die Halterungseinrichtung 40 in den in den Fig. gezeigten Ausführungsbeispielen ist die Halterungseinrichtung 40 zur (beschädigungs- bzw. zerstörungsfreien) lösbaren Halterung der Spitzereinheit 30 an dem Deckelteil 24 eingerichtet. Eine vermittels der Halterungseinrichtung 40 an der Gehäuseeinrichtung 20, insbesondere an dem Deckelteil 24, lösbar gehalterte Spitzereinheit 30 kann sonach, etwa zum Zwecke des Austauschs, der Reinigung, etc., bedarfsweise von der Gehäuseeinrichtung 20, insbesondere dem Deckelteils 24, gelöst werden, dies gilt insbesondere dann, wenn das Deckelteil 24 von den übrigen Wandungen der Gehäuseeinrichtung 20 gelöst ist, wie z. B. in Fig. 2 gezeigt. Gleichermaßen kann die oder eine andere Spitzereinheit 30 nach einem entsprechenden Lösen (wieder) in das Deckelteil 24 eingesetzt und und vermittels der Halterungseinrichtung 40 gehaltert werden. Sonach ist durch Aufheben der vermittels der Halterungseinrichtung 40 realisierten Halterung ein Lösen bzw. Entnehmen bzw. Demontieren einer Spitzereinheit 30 von der bzw. aus dem Deckelteil 24 und durch Herstellen der vermittels der Halterungseinrichtung 40 realisierten Halterung ein Einsetzen bzw. Montieren bzw. Wiedermontieren einer oder der, gegebenenfalls gereinigten, Spitzereinheit 30 ermöglicht.

Die Halterungseinrichtung 40 weist wenigstens ein Halterungseinrichtungselement 41 auf. Das Halterungseinrichtung 41 ist in eine in Fig. 3 beispielhaft gezeigte, gegebenenfalls auch als Halterungsstellung bezeichenbare, erste Ausrichtung und/oder Position, in welcher es eine auf die Spitzereinheit 30 wirkende Halterungskraft auf die Spitzereinheit 30 ausübt, und in eine in Fig. 4 beispielhaft gezeigte, gegebenenfalls auch als Lösestellung bezeichenbare, zweite Ausrichtung und/oder Position, in welcher es keine auf die Spitzereinheit 30 wirkende Halterungskraft auf die Spitzereinheit 30 ausübt, überführbar. Die in der ersten Ausrichtung und/oder Position auf die Spitzereinheit 30 wirkende Halterungskraft ermöglicht sonach eine unverlierbare Anordnung der Spitzereinheit 30 an bzw. in dem Deckelteil 24; die in der ersten Ausrichtung und/oder Position auf die Spitzereinheit 30 wirkende Halterungskraft verhindert sonach die Möglichkeit eines unerwünschten Lösens bzw. eines unerwünschten Herausfallens der Spitzereinheit 30 von dem bzw. aus dem Deckelteil 24 und damit von der bzw. aus der Gehäuseeinrichtung 20. Entsprechend lässt sich eine Spitzereinheit 30 in der zweiten Ausrichtung und/oder Position des Halterungseinrichtungselements 41 aus dem Deckelteil 24 entnehmen bzw. von diesem lösen, als keine oder zumindest eine im Vergleich deutlich reduzierte Halterungskraft auf die Spitzereinheit 30 ausgeübt ist.

Um das Halterungseinrichtungselement 41 in die erste und/oder zweite Ausrichtung und/oder Position überführen zu können, ist es, wie anhand der Fig. 3, 4 ersichtlich, zumindest abschnittsweise in wenigstens einem Bewegungsfreiheitsgrad, bei welchem es sich in dem Ausführungsbeispiel um einen in Fig. 3 durch den Doppelpfeil P1 angedeuteten Biege- bzw. Schwenkbewegungsfreiheitsgrad um die beispielhafte Biege- bzw. Schwenkachse B handelt, auslenkbar bzw. bewegbar gelagert. Anhand der Fig. 3, 4 ist ersichtlich, dass das Halterungseinrichtungselement 41, um es in die zweite Ausrichtung und/oder Position auszulenken bzw. zu bewegen, zumindest abschnittsweise von dem Grundkörper 31 der Spitzereinheit 30 weg bewegt. Mithin vergrößert sich der Abstand zwischen dem Halterungseinrichtungselement 41, d. h. insbesondere einem im Weiteren näher erläuterten Wirkabschnitt 42 des Halterungseinrichtungselements 41, und dem Grundkörper 31 der Spitzereinheit 30 bei einem Bewegen bzw. Überführen des Halterungseinrichtungselements 41 in die zweite Ausrichtung und/oder Position. Demnach kann bereits während des Überführens, jedoch zumindest dann, wenn der Wirkabschnitt 42 des Halterungseinrichtungselements 41 in die zweite Ausrichtung und/oder Position überführt ist, kein mechanischer Kontakt zwischen dem Wirkabschnitt 42 und dem Grundkörper 31 der Spitzereinheit 30 bestehen. Der Grundkörper 31 der Spitzereinheit 30 wird bei einem Überführen des Halterungseinrichtungselements 41 in die zweite Ausrichtung und/oder Position nicht bewegt; es werden sonach bei einem Überführen des Halterungseinrichtungselements 41 in die zweite Ausrichtung und/oder Position über das Halterungseinrichtungselement 41 auch keine Kräfte auf den Grundkörper 31 der Spitzereinheit 30 ausgeübt, sodass die Spitzereinheit 30, jedenfalls was über das Halterungseinrichtungselement 41 auf die Spitzereinheit 30 ausgeübte Kräfte angeht, bei einem Überführen des Halterungseinrichtungselements 41 in die zweite Ausrichtung und/oder Position (im Wesentlichen) kraftfrei ist.

Die Halterungseinrichtung 40 weist ferner ein mit dem Halterungseinrichtungselement 41 gekoppeltes, nutzerseitig betätigbares Betätigungselement 43 auf, über welches das Halterungseinrichtungselement 41 in die zweite Ausrichtung und/oder Position überführbar ist.

Ersichtlich kann das Betätigungselement 43 z. B. als ein Betätigungsabschnitt des Halterungseinrichtungselements 41 ausgebildet sein, welcher von einem Nutzer der Vorrichtung 10 zum Überführen des Halterungseinrichtungselements 41, insbesondere ausgehend von der typischerweise eine Grundausrichtung und/oder - position darstellenden ersten Ausrichtung und/oder Position, in die zweite Ausrichtung und/oder Position zu betätigen ist. Das Betätigungselement 43 kann als Betätigungsabschnitt des Halterungseinrichtungselements 41 ausgebildet sein, welcher sich, wie in dem Ausführungsbeispiel gemäß den Fig. 5 - 9 beispielhaft angedeutet, gegebenenfalls etwa durch eine andere Raumerstreckung und/oder Raumform von übrigen Abschnitten des Halterungseinrichtungselements 41 unterscheiden kann. Alternativ oder ergänzend kann sich das Betätigungselement 43 durch ein anderes Material und/oder eine andere Materialstruktur von übrigen Abschnitten des Halterungseinrichtungselements 41 unterscheiden.

Die Vorrichtung 10 beinhaltet damit aufgrund einer in einer Minimalkonfiguration nur durch ein (einziges) Halterungseinrichtungselement 41 gebildeten Halterungseinrichtung 40 ein praktikables, zuverlässiges sowie gleichermaßen fertigungstechnisch vergleichsweise einfach realisierbares Prinzip zur bedarfsweise lösbaren Halterung und damit austauschbaren Anordnung einer Spitzereinheit 30 an bzw. in einer Gehäuseeinrichtung 20, welches sich aufgrund des gesonderten Betätigungselements 43 auf einfache und intuitive Weise handhaben lässt.

Die über das in die erste Ausrichtung und/oder Position überführte Halterungseinrichtungselement 41 auf die Spitzereinheit 30 ausübbare Halterungskraft kann eine oder mehrere Kraftkomponenten bzw. Kraftwirkrichtungen aufweisen. Zweckmäßig weist die über das in die erste Ausrichtung und/oder Position überführte Halterungseinrichtungselement 41 auf die Spitzereinheit 30 ausübbare Halterungskraft zumindest eine in Richtung der Spitzkanalachsen A wirkende, in Fig. 4 beispielhaft dargestellte Kraftkomponente K auf. Derart kann Spitzvorgangskräften F entgegengewirkt werden, welche bei einem Spitzvorgang auf die Spitzereinheit 30 wirken; bei diesen Spitzvorgangskräften F handelt es sich typischerweise um in Richtung der jeweiligen Spitzkanalachse A gerichtete Kräfte. Dadurch, dass die Halterungskraft entsprechenden Spitzvorgangskräften F entgegenwirkt, mithin gegengleich ausgerichtet ist, ist es nicht möglich, dass die Spitzereinheit 30 durch die bei einem Spitzvorgang wirkenden Spitzvorgangskräfte F aus dem Gehäusevolumen 21 oder (weiter) in das Gehäusevolumen 21 der Gehäuseeinrichtung 20 bewegt wird.

Je nach konkreter geometrisch-konstruktiver Ausführung des Halterungseinrichtungselements 41 kann die in der ersten Ausrichtung und/oder Position durch das Halterungseinrichtungselement 41 auf die Spitzereinheit 30 ausgeübte Halterungskraft zusätzlich zumindest eine winklig, insbesondere rechtwinklig, zu den Spitzkanalachsen A ausgerichtete Kraftkomponente aufweisen. Derart kann die über das in die erste Ausrichtung und/oder Position überführte Halterungseinrichtungselement 41 realisierte Halterung der Spitzereinheit 30 gegebenenfalls verbessert werden.

Die zum Überführen des Halterungseinrichtungselements 41, insbesondere ausgehend von der ersten Ausrichtung und/oder Position, in die zweite Ausrichtung und/oder Position erforderliche Überführungskraft weist in dem Ausführungsbeispiel, wie sich aus dem Doppelpfeil P1 ergibt, eine von der in Richtung der Spitzkanalachsen A wirkenden Kraftkomponente der Halterungskraft verschiedene Kraftkomponente bzw. Kraftwirkrichtung auf. Die zum Überführen des Halterungseinrichtungselements 41 in die zweite Ausrichtung und/oder Position erforderliche Überführungskraft kann konkret eine winklig, insbesondere rechtwinklig, zu den Spitzkanalachsen A gerichtete Kraftkomponente bzw. Kraftwirkrichtung aufweisen. Durch die Anordnung und Konfiguration des Halterungseinrichtungselements 41 derart, dass die in der ersten Ausrichtung und/oder Position auf die Spitzereinheit 30 wirkende Halterungskraft bzw. entsprechende Kraftkomponenten dieser unterschiedlich zu den zum Überführen des Halterungseinrichtungselements 41 in die zweite Ausrichtung und/oder Position erforderliche Überführungskraft bzw. entsprechende Kraftkomponenten dieser ist/sind, ist die Praktikabilität und Handhabung der Vorrichtung 10 weiter verbessert, als ein unerwünschtes Aufheben bzw. Lösen der Halterung der Spitzereinheit 30 im Grunde ausgeschlossen ist.

Anhand von Fig. 3 ist ersichtlich, dass das Halterungseinrichtungselement 41 in der ersten Ausrichtung und/oder Position formschlüssig mit dem Grundkörper 31 der Spitzereinheit 30 zusammenwirkt. In der ersten Ausrichtung und/oder Position des Halterungseinrichtungselements 41 ist in dem Ausführungsbeispiel sonach ein Formschluss gegeben, durch welchen die Halterungskraft auf die Spitzereinheit 30 ausgeübt ist bzw. wird. Wie erwähnt, umfasst der Grundkörper 31 der Spitzereinheit 30 typischerweise eine oder mehrere Wandungen, welche dessen Raumform bzw. äußere Gestalt begrenzen bzw. definieren, und eine oder mehrere Wandungen, welche den die Spitzkanäle SK begrenzen bzw. definieren; bei entsprechenden Wandungen kann es sich sonach um freiliegende Außenwandungen und/oder um innerhalb jeweiliger freiliegender Außenwandungen angeordnete oder ausgebildete Innenwandungen des Grundkörpers 31 handeln. Unter einem formschlüssigen Zusammenwirken ist insbesondere zu verstehen, dass das Halterungseinrichtungselement 41, insbesondere über den formschlüssig wirkenden Wirkabschnitt 42, formschlüssig an wenigstens einer entsprechenden Wandung des Grundkörpers 31 angreift, wenigstens eine entsprechende Wandung des Grundkörpers 31 formschlüssig hintergreift und/oder wenigstens eine entsprechende Wandung des Grundkörpers 31 formschlüssig umgreift.

In Fig. 3 umgreift der Wirkabschnitt 42 des Halterungseinrichtungselements 41 eine Wandung des Grundkörpers 31 der Spitzereinheit 30, welche dem konisch verjüngten freien Ende der Spitzkanäle SK zugewandt ist; eine entsprechende Wandung kann als eine stirnseitige Wandung des Grundkörpers 31 erachtet werden. Derart ist in zweckmäßiger Weise die beschriebene Möglichkeit gegeben, in der ersten Ausrichtung und/oder Position des Halterungseinrichtungselements 41 in Richtung der Spitzkanalachsen A wirkende Spitzvorgangskräfte F aufzunehmen. In Fig. 3 ist die entsprechende Wandung des Grundkörpers 31 von dem Wirkabschnitt 42 des Halterungseinrichtungselements 41 beispielhaft außen- und innenseitig umgriffen.

Im Vergleich dazu ist in dem Ausführungsbeispiel gemäß Fig. 5 die entsprechende Wandung des Grundkörpers 31 der Spitzereinheit 30 von dem Wirkabschnitt 42 des Halterungseinrichtungselements 41 nur außenseitig umgriffen; auch derart können entsprechende Spitzvorgangskräfte F aufgenommen werden.

Der Wirkabschnitt 42 ist sonach stets eingerichtet, in der ersten Ausrichtung und/oder Position formschlüssig mit dem Grundkörper 31 der Spitzereinheit 30 zusammenzuwirken. Der Wirkabschnitt 42 ist sonach in geometrisch-konstruktiver Hinsicht mit einer in der ersten Ausrichtung und/oder Position formschlüssig mit dem Grundkörper 31 der Spitzereinheit 30 zusammenwirkenden Formgebung bzw. Konturierung ausgebildet und kann sonach auch als Formschlussabschnitt bezeichnet bzw. erachtet werden.

Anhand der Fig. 3, 4 ist ferner ersichtlich, dass das Halterungseinrichtungselement 41 zudem einen Basisabschnitt 44 aufweisen kann, an welchem der Wirkabschnitt 42 angeordnet oder ausgebildet ist. Der Basisabschnitt 44 beinhaltet ein oder mehrere Anbindungspunkte, über welchen das Halterungseinrichtungselement 41 an der Gehäuseeinrichtung 20, d. h. in dem Ausführungsbeispiel an dem Deckelteil 24, angebunden ist.

Anhand der Fig. 3, 4 ist ebenso ersichtlich, dass der Wirkabschnitt 42 konkret z. B. durch eine Ausnehmung und/oder durch einen Vorsprung gebildet sein bzw. eine solche umfassen kann. Die konkrete geometrisch-konstruktive Konfiguration der jeweiligen Ausnehmung bzw. des jeweiligen Vorsprungs, d. h. im Allgemeinen des Wirkabschnitts 42, ist dabei typischerweise im Hinblick auf die geometrisch-konstruktive Konfiguration der jeweiligen Wandung des Grundkörpers 31 der Spitzereinheit 30 gewählt, mit welcher der Wirkabschnitt 42 in der ersten Ausrichtung und/oder Position des Halterungseinrichtungselements 41 formschlüssig zusammenwirkt. Der Wirkabschnitt 42 hat sonach typischerweise eine andere Querschnittsgeometrie als der Basisabschnitt 44 und kann insofern von dem Basisabschnitt 44 abgegrenzt bzw. unterschieden werden.

Hinsichtlich seiner Ausrichtung kann sich der Basisabschnitt 44 in der ersten Ausrichtung und/oder Position des Halterungseinrichtungselements 41 (im Wesentlichen) parallel zu einer horizontalen bzw. vertikalen Raumachse erstrecken. Insbesondere kann sich der Basisabschnitt 44 in der ersten Ausrichtung und/oder Position des Halterungseinrichtungselements 41 (im Wesentlichen) parallel zu einer Grundebene des Grundkörpers 31 der Spitzereinheit 30 erstrecken; die Grundebene des Grundkörpers 31 der Spitzereinheit 30 kann, wie anhand der Fig. 3, 4 ersichtlich ist, als die Ebene verstanden werden, welche einer die Spitzelemente 33 aufnehmenden Ebene gegenüber liegt.

In dem Ausführungsbeispiel sind die Spitzkanalachsen A um einen bestimmten Neigungswinkel α geneigt relativ zu der Grundebene des Grundkörpers der Spitzereinheit 30 ausgerichtet. Durch eine entsprechende geneigte Anordnung der Spitzkanalachsen A können entsprechende Spitzvorgangskräfte noch besser in das in der ersten Ausrichtung und/oder Position überführte Halterungseinrichtungselement 41 eingeleitet und von diesem aufgenommen werden. Zwischen dem Basisabschnitt 44 des in die erste Ausrichtung und/oder Position überführten Halterungseinrichtungselements 41 und den Spitzkanalachsen A kann sonach ein spitzer Winkel gegeben sein; konkret kann ein entsprechender Winkel z. B. in einem Bereich zwischen 0,5° und 45°, weiter insbesondere in einem Bereich zwischen 0,5° und 30°, weiter insbesondere in einem Bereich zwischen 0,5° und 15°, weiter insbesondere in einem Bereich zwischen 0,5° und 10°, weiter insbesondere in einem Bereich zwischen 0,5° und 5°, liegen.

Im Zusammenhang mit dem Wirkabschnitt 42 ist noch zu ergänzen, dass dieser, wie dargestellt, winklig, insbesondere rechtwinklig, von dem Basisabschnitt 44 abragen kann. Der Betätigungsabschnitt 43 ist in dem Ausführungsbeispiel als dem Wirkabschnitt 42 in Richtung des freien Endes des Halterungseinrichtungselements 41 nachgeschaltete Verlängerung des Basisabschnitts 44 ausgebildet. Bereits das erste Ausführungsbeispiel gemäß den Fig. 1 - 4 deutet sonach an, dass der Wirkabschnitt 42 allgemein als ein von dem Basisabschnitt 44, insbesondere im Bereich dessen freien Endes, abragender Abschnitt ausgebildet sein kann.

Dies ist ebenso anhand des in den Fig. 5 - 9 gezeigten zweiten Ausführungsbeispiels erkennbar, als der Wirkabschnitt 42 hier winklig, d. h. insbesondere rechtwinklig, von dem freien Ende des Basisabschnitts 44 in Richtung der Spitzkanalachsen A abragt. Das Betätigungselement 43 ragt in diesem Ausführungsbeispiel im Bereich dessen freien Endes winklig von dem Wirkabschnitt 42 ab.

Anhand des ersten Ausführungsbeispiels ist schließlich ersichtlich, dass die Halterungseinrichtung 40 eine oder mehrere Halterungswandungen 45 umfassen kann, welche eine Anlage- oder Anschlagfläche für den (bestimmungsgemäß) in das entsprechende Aufnahmevolumen des Deckelteils 24 eingesetzten Grundkörper 31 der Spitzereinheit 30 bilden. Sofern die Halterungseinrichtung 40 mehrere Halterungswandungen 45 aufweist, können diese den bestimmungsgemäß in das entsprechende Aufnahmevolumen des Deckelteils 24 eingesetzten Grundkörper 31 der Spitzereinheit 30 zumindest abschnittsweise käfigartig bzw. -förmig umgeben, sodass der Grundkörper 31 der Spitzereinheit 30 im bestimmungsgemäß in das entsprechende Aufnahmevolumen des Deckelteils 24 eingesetzten Zustand mit mehreren Anlage- oder Anschlagflächen kontaktiert und entsprechend in mehreren Raumrichtungen abgestützt ist. Die Halterungswandungen 45 sind typischerweise nicht auslenkbar und stellen sonach aufgrund ihrer Anlage- bzw. Anschlagfunktion relativ zu dem Halterungseinrichtungselement41 anders funktionalisierte Bestandteile der Halterungseinrichtung 40 dar.

In dem ersten Ausführungsbeispiel sind beispielhaft Halterungswandungen 45 vorhanden, welche an den Seitenwandungen des Grundkörpers 31 der Spitzereinheit 30 angeordnet sind, und eine weitere Halterungswandung 45 vorhanden, welche sich entlang einer sich winklig, insbesondere (im Wesentlichen) rechtwinklig, zu den Spitzkanalachsen A erstreckenden Wandung des Grundkörpers 31 der Spitzereinheit 30, mithin entlang der Stirnseite des Grundkörpers 31, erstreckend angeordnet ist. Diese Halterungswandung 45 kann auch als Stützwand gegenüber entsprechenden Spitzvorgangskräften F dienen.

In der Konfiguration gemäß dem ersten Ausführungsbeispiel sind sonach mehrere erste Halterungswandungen 45, welche sich entlang jeweiliger sich (im Wesentlichen) parallel zu den Spitzkanalachsen A erstreckenden Wandungen des Grundkörpers 31 der Spitzereinheit 30 erstreckend angeordnet oder ausgebildet sind, und eine zweite Halterungswandung 45, welche sich entlang einer sich winklig, insbesondere (im Wesentlichen) rechtwinklig, zu den Spitzkanalachsen A erstreckenden Wandung des Grundkörpers 31 der Spitzereinheit 30 erstreckend angeordnet ist, vorhanden. Derart kann eine beispielhafte Variante der erwähnten käfigartigen bzw. -förmigen Konfiguration der Halterungswandungen 45 realisiert sein.

Anhand des in den Fig. 5 - 9 gezeigten zweiten Ausführungsbeispiels, wobei Fig. 5 eine perspektivische Ansicht einer nicht montierten Spitzereinheit 30, Fig. 6 eine perspektivische Vorderansicht einer bestimmungsgemäß montierten und vermittels der Halterungseinrichtung 40 gehalterten Spitzereinheit 30, Fig. 7 eine Rückansicht einer bestimmungsgemäß montierten und vermittels der Halterungseinrichtung 40 gehalterten Spitzereinheit 30 und die Fig. 8, 9 jeweils geschnittene Ansichten der Halterungseinrichtung 40 und der Spitzereinheit 30 zeigen, ist ferner ersichtlich, dass die Halterungseinrichtung 40 einen Bestandteil einer in das Deckelteil 24 einsetzbaren und somit gegebenenfalls ebenso einen Bestandteil der Gehäuseeinrichtung 20 darstellenden, grundsätzlich optionalen Adaptereinrichtung 50 bilden kann. Eine entsprechende Adaptereinrichtung 50 kann eine mit einer oder mehreren Einführöffnungen 51 für Stifte ausgebildete Bodenabschnitt 52 aufweisen. Ersichtlich ist das Halterungseinrichtungselement 41 biegbar bzw. schwenkbar an dem Bodenabschnitt 52 angebunden.

Eine entsprechende Adaptereinrichtung 50 kann indes auch einen Bestandteil des Deckelteils 24 bilden. Mithin kann das Deckelteil 24 grundsätzlich gegebenenfalls auch als eine entsprechende Adaptereinrichtung 50 ausgebildet sein oder eine solche umfassen.

Anhand des zweiten Ausführungsbeispiels ist ferner ersichtlich, dass die Halterungseinrichtung 40 nur eine oder mehrere Halterungswandungen 45 aufweisen kann, welche den Grundkörper 31 der Spitzereinheit 30 nur seitlich, d. h. an den Seitenwandungen des Grundkörpers 31, welche rechtwinklig zu den die Spitzelemente 33 lagernden Wandungen des Grundkörpers 31 angeordnet sind, umgeben.

Anhand der in den Fig. 1 - 9 gezeigten ersten beiden Ausführungsbeispiele ist ersichtlich, dass das Halterungseinrichtungselement 41 als Biege- oder Schwenkhebel ausgebildet sein kann, wobei es im Bereich eines Endes biegbar oder schwenkbar an einer Wandung der Gehäuseeinrichtung, d. h. einer Wandung des Deckelteils 24 in dem ersten Ausführungsbeispiel oder in dem zweiten Ausführungsbeispiel einer den Bodenabschnitt 52 bildenden Wandung der Adaptereinrichtung 50 angeordnet oder ausgebildet ist. Die Anbindung des jeweiligen Halterungseinrichtungselements 41 erfolgt in diesen Ausführungsbeispielen über ein dem jeweiligen Wirkabschnitt 42 abgewandtes Ende des jeweiligen Basisabschnitts 44. An oder im Bereich dieses Endes des jeweiligen Basisabschnitts 44 sind sonach ein oder mehrere Anbindungspunkte gegeben, über welche der Basisabschnitt 44 an das Deckelteil 24 und/oder an die Adaptereinrichtung 50 angebunden ist. Ersichtlich können entsprechende Anbindungspunkte gleichermaßen die Biege- bzw. Schwenkachse B definieren, um welche das Halterungseinrichtungselement 41 biegbar bzw. schwenkbar ist.

Das in den Fig. 10 - 13 gezeigte dritte Ausführungsbeispiel, wobei Fig. 10 eine perspektivische Vorderansicht einer bestimmungsgemäß montierten und vermittels der Halterungseinrichtung 40 gehalterten Spitzereinheit 30, Fig. 11 eine Rückansicht einer bestimmungsgemäß montierten und vermittels der Halterungseinrichtung 40 gehalterten Spitzereinheit 30 und die Fig. 12, 13 jeweils geschnittene Ansichten der Halterungseinrichtung 40 und der Spitzereinheit 30 in der ersten Ausrichtung und/oder Position (vgl. Fig. 12) und in der zweiten Ausrichtung und/oder Position (vgl. Fig. 13) zeigen, unterscheidet sich von den anderen Ausführungsbeispielen zunächst insbesondere dahin, dass das Halterungseinrichtungselement 41 als Schwenkplatte bzw. -wippe ausgebildet ist, wobei es in einem von einem freien Ende beabstandeten Bereich biegbar oder schwenkbar an einer Wandung der Gehäuseeinrichtung 20 bzw. einer einen Bestandteil der Gehäuseeinrichtung 20 bildenden Adaptereinrichtung 50 - diese kann, wie erwähnt, gegebenenfalls auch durch das Deckelteil 24 gebildet bzw. von diesem umfasst sein - , angeordnet oder ausgebildet ist. Die Anbindung des Halterungseinrichtungselements 41 erfolgt in diesem Ausführungsbeispiel über einen zwischen zwei Enden des Halterungseinrichtungselements 41 liegenden Bereich des Basisabschnitts 44. In diesem Bereich des Basisabschnitts 44, welcher z. B. etwa mittig bezüglich der Längserstreckung des Basisabschnitts 44 angeordnet oder ausgebildet sein kann, sind sonach ein oder mehrere Anbindungspunkte gegeben, über welche der Basisabschnitt 44 an die Gehäuseeinrichtung 20 bzw. die Adaptereinrichtung 50 angebunden ist. Die Anbindungspunkte definieren in diesem Ausführungsbeispiel gleichermaßen die Schwenkachse B, um welche das Halterungseinrichtungselement 41 in dem Ausführungsbeispiel schwenkbar ist.

Hinsichtlich der Montagerichtung bzw. Demontagerichtung der Spitzereinheit 30 gilt für die drei Ausführungsbeispiele Folgendes:
In dem zweiten Ausführungsbeispiel erfolgt die Demontage der Spitzereinheit 30 bei in die zweite Ausrichtung und/oder Position überführtem Halterungseinrichtungselement 41, wie durch den Pfeil DR angedeutet, in Richtung des sich konisch bzw. trichterartig verjüngenden Endes der Spitzkanäle SK. Entsprechend erfolgt die Montage der Spitzereinheit 30, wie durch den Pfeil MR angedeutet, in einer hierzu entgegen gesetzten Richtung.

In dem ersten und dritten Ausführungsbeispiel erfolgt die Demontage der Spitzereinheit 30 bei in die zweite Ausrichtung und/oder Position überführtem Halterungseinrichtungselement 41, wie durch den Pfeil DR angedeutet, dagegen nicht in Richtung des sich konisch bzw. trichterartig verjüngenden Endes der Spitzkanäle SK, sondern in der hierzu entgegen gesetzten Richtung. Entsprechend erfolgt die Montage der Spitzereinheit 30, wie durch den Pfeil MR angedeutet, in Richtung des sich konisch bzw. trichterartig verjüngenden Endes der Spitzkanäle SK.

Einzelne, mehrere oder sämtliche im Zusammenhang mit einem Ausführungsbeispiel beschriebenen Merkmale können mit einzelnen, mehreren oder sämtlichen im Zusammenhang mit wenigstens einem anderen Ausführungsbeispiel beschriebenen Merkmalen kombiniert werden.

## Patentansprüche

1. Vorrichtung (10) zum Anspitzen wenigstens eines Stifts, umfassend:
- eine Gehäuseeinrichtung (20), welche ein Gehäusevolumen (21) begrenzt,
- eine Spitzereinheit (30), welche einen Grundkörper (31) umfasst, welcher wenigstens einen eine Spitzkanalachse (A) definierenden Spitzkanal (SK) für einen anzuspitzenden Stift begrenzt, und
- eine Halterungseinrichtung (40) zur lösbaren Halterung der Spitzereinheit (30) an oder in der Gehäuseeinrichtung (20), insbesondere an einem Deckelteil (24) der Gehäuseeinrichtung (20), wobei die Halterungseinrichtung (40) aufweist:
-- wenigstens ein Halterungseinrichtungselement (41), welches in eine erste Ausrichtung und/oder Position, in welcher es eine auf die, insbesondere in dem Gehäusevolumen (21) angeordnete, Spitzereinheit (30) wirkende Halterungskraft auf die Spitzereinheit (30) ausübt, und in eine zweite Ausrichtung und/oder Position, in welcher es keine auf die, insbesondere in dem Gehäusevolumen angeordnete, Spitzereinheit (30) wirkende Halterungskraft auf die Spitzereinheit (30) ausübt, überführbar ist,
-- wenigstens ein mit dem wenigstens einen Halterungseinrichtungselement (41) gekoppeltes, nutzerseitig betätigbares Betätigungselement (43), über welches das wenigstens eine Halterungseinrichtungselement (41) in die zweite Ausrichtung und/oder Position überführbar ist.

2. Vorrichtung nach Anspruch 1, wobei die in der ersten Ausrichtung und/oder Position durch das wenigstens eine Halterungseinrichtungselement (41) auf die Spitzereinheit (30) ausgeübte Halterungskraft zumindest eine in Richtung der wenigstens einen Spitzkanalachse (A) ausgerichtete Kraftkomponente aufweist.

3. Vorrichtung nach Anspruch 1 oder 2, wobei das wenigstens eine Halterungseinrichtungselement (41) in der ersten Ausrichtung und/oder Position formschlüssig mit dem Grundkörper (31) der Spitzereinheit (30) zusammenwirkt; insbesondere derart, dass das wenigstens eine Halterungseinrichtungselement (41) in der ersten Ausrichtung und/oder Position wenigstens eine Wandung, insbesondere eine die äußere Raumform des Grundkörpers (31) der Spitzereinheit (30) definierende Außenwandung, des Grundkörpers (31) der Spitzereinheit (30) formschlüssig außen- und/oder innenseitig umgreift oder hintergreift.

4. Vorrichtung nach einem der vorhergehenden Ansprüche, wobei das wenigstens eine Halterungseinrichtungselement (41) einen Basisabschnitt (44) und einen an diesem angeordneten oder ausgebildeten Wirkabschnitt (42) aufweist, wobei der wenigstens eine Wirkabschnitt (42) in der ersten Ausrichtung und/oder Position formschlüssig an dem Grundkörper (31) der Spitzereinheit (30) angreift.

5. Vorrichtung nach Anspruch 4, wobei der wenigstens eine Wirkabschnitt (42) durch einen Formschlussabschnitt, insbesondere durch eine Ausnehmung und/oder durch einen Vorsprung, gebildet ist.

6. Vorrichtung nach Anspruch 4 oder 5, wobei sich der Basisabschnitt (44) in der ersten Ausrichtung und/oder Position parallel oder in einem Winkel, insbesondere in einem spitzen Winkel geneigt, zu der wenigstens einen Spitzkanalachse (A) erstreckt.

7. Vorrichtung nach einem der Ansprüche 4 bis 6, wobei der wenigstens eine Wirkabschnitt (42), insbesondere im Bereich eines freien Endes des Basisabschnitts (44), winklig, insbesondere rechtwinklig, von dem Basisabschnitt (44) abragt.

8. Vorrichtung nach einem der Ansprüche 4 bis 7, wobei das Betätigungselement (43), insbesondere im Bereich eines freien Endes, an dem Basisabschnitt (44) oder an dem Wirkabschnitt (42) angeordnet oder ausgebildet ist.

9. Vorrichtung nach einem der vorhergehenden Ansprüche, wobei das wenigstens eine Halterungseinrichtungselement (41) in wenigstens einem Biege- oder Schwenkbewegungsfreiheitsgrad gelagert ist, wobei es durch Bewegungen in dem wenigstens einen Biege- oder Schwenkbewegungsfreiheitsgrad in die erste Ausrichtung und/oder Position und/oder in die zweite Ausrichtung und/oder Position überführbar ist.

10. Vorrichtung nach Anspruch 9, wobei das wenigstens eine Halterungseinrichtungselement (31) als Biege- oder Schwenkhebel ausgebildet ist, wobei es im Bereich eines freien Endes biegbar oder schwenkbar an einer Wandung der Gehäuseeinrichtung (20), insbesondere an einer Wandung eines Deckelteils (24) der Gehäuseeinrichtung (20), angeordnet oder ausgebildet ist.

11. Vorrichtung nach Anspruch 9, wobei das wenigstens eine Halterungseinrichtungselement (31) als Biege- oder Schwenkplatte ausgebildet ist, wobei es in einem von einem freien Ende beabstandeten Bereich biegbar oder schwenkbar an einer Wandung der Gehäuseeinrichtung (20), insbesondere an einer Wandung eines Deckelteils (24) der Gehäuseeinrichtung (20), angeordnet oder ausgebildet ist.

12. Vorrichtung nach einem der vorhergehenden Ansprüche, wobei die Halterungseinrichtung wenigstens eine Halterungswandung (45) aufweist, welche eine Anlage- oder Anschlagfläche für den in das Gehäusevolumen (21) der Gehäuseeinrichtung (20) eingesetzten Grundkörper (31) der Spitzereinheit (30) bildet.

13. Vorrichtung nach Anspruch 12, wobei die wenigstens eine Halterungswandung (45) sich entlang einer sich parallel zu der wenigstens einen Spitzkanalachse (SK) erstreckenden Wandung des Grundkörpers (31) der Spitzereinheit (30) erstreckend angeordnet oder ausgebildet ist, oder
die wenigstens Halterungswandung (45) sich entlang einer sich winklig, insbesondere rechtwinklig, zu der wenigstens einen Spitzkanalachse (SK) erstreckenden Wandung des Grundkörpers (31) der Spitzereinheit (30) erstreckend angeordnet oder ausgebildet ist.

14. Vorrichtung nach einem der vorhergehenden Ansprüche, wobei der wenigstens eine Spitzkanal (SK) sich ausgehend von einer Einführöffnung für einen Stift in Richtung eines dieser Einführöffnung gegenüber liegenden Endes konisch verjüngt, wobei
die Spitzereinheit (30) bei in die zweite Ausrichtung und/oder Position überführtem Halterungseinrichtungselement (41) sich in Richtung des sich konisch verjüngenden Endes des wenigstens einen Spitzkanals (SK) oder in einer hierzu entgegengesetzten Richtung aus dem Gehäusevolumen (21) der Gehäuseeinrichtung (20) bewegen lässt.

15. Halterungseinrichtung (40) lösbaren Halterung einer Spitzereinheit (30) in einem Gehäusevolumen (21) einer Gehäuseeinrichtung (20) einer Vorrichtung (10) nach einem der vorhergehenden Ansprüche, aufweisend
wenigstens ein Halterungseinrichtungselement (41), welches in eine erste Ausrichtung und/oder Position, in welcher es eine auf die Spitzereinheit (30) wirkende Halterungskraft auf die Spitzereinheit (30) ausübt, und in eine zweite Ausrichtung und/oder Position, in welcher es keine auf die Spitzereinheit (30) wirkende Halterungskraft auf die Spitzereinheit (30) ausübt, überführbar ist,
wenigstens ein mit dem wenigstens einen Halterungseinrichtungselement (41) gekoppeltes, nutzerseitig betätigbares Betätigungselement (43), über welches das wenigstens eine Halterungseinrichtungselement (41) in die zweite Ausrichtung und/oder Position überführbar ist.
